# EUROPÄISCHE PATENTSCHRIFT

(11) **EP 0 358 115 B1**
(45) Veröffentlichungstag und Bekanntmachung des Hinweises auf die Patenterteilung: **07.10.1992**
(21) Anmeldenummer: 89116118.4
(22) Anmeldetag: 31.08.1989
(51) Int. Cl.: C21C 5/46, F27B 3/19, C21C 5/44, F27D 3/15

(54) **Zweigeteilter Endstein**
Bipartite final brick
Pierre terminale en deux parties

(30) Priorität: 07.09.1988 DE 3830342
(43) Veröffentlichungstag der Anmeldung: 14.03.1990
(73) Patentinhaber: RADEX-HERAKLITH INDUSTRIEBETEILIGUNGS AKTIENGESELLSCHAFT, 1010 Wien (AT)
(72) Erfinder: Altpeter, Sabine, Dipl.-Ing., A-9500 Villach (AT); Grabner, Bernd, Dipl.-Ing. Dr., A-9872 Millstatt (AT); Vacek, Helmut, Dipl.-Ing., A-9721 Weissenstein 88 (AT)
(74) Vertreter: Becker, Thomas, Dr., Dipl.-Ing.

(56) Entgegenhaltungen:
- EP-A- 0 171 658
- EP-A- 0 249 647
- DE-A- 3 041 029
- DE-B- 1 508 177
- GB-A- 321 106
- GB-A- 549 212
- LU-A- 58 588

## Beschreibung

Die Erfindung betrifft einen feuerfesten keramischen Endstein zur Verwendung als auslaufseitiger Endabschnitt eines Abstichsystems, insbesondere an Stahl-Konvertern oder -Elektroöfen, aus mehreren, hintereinander angeordneten feuerfesten keramischen Formsteinen, die zusammen eine Durchgangsöffnung für die Stahlschmelze umschließen.

Abstichsysteme dieser Art sind sowohl bei Konvertern, zum Beispiel LD-Konvertern oder bodenabstechenden Elektroöfen, aber auch Nichteisen-Metallaggregaten bekannt, zum Beispiel aus der AT-PS 326 164 oder der EP-OS 171 658.

Die einzelnen Formsteine des Abstiches weisen häufig eine Zylinderform auf, können aber auch anders gestaltet sein und sind aus Gründen der Montagevereinfachung und Ausbildung eines zylindrischen Durchgangskanals für die Metallschmelze häufig über Nut/Feder-Verbindungen miteinander verbunden.

Wie sich aus der EP-OS 171 658 ergibt, ist am auslaßseitigen Ende des Abstichsystems häufig eine Verschlußplatte vorgesehen und vor der Befüllung des Schmelzaggregates wird ein loses, trockenes, feuerfestes Granulat in den Durchlaßkanal eingefüllt und durch die bodenseitige Metallplatte gegen Ausfließen gesichert. Die Platte verhindert aber nicht nur das Abfließen des Granulates nach unten, sondern nimmt gleichzeitig später den statischen Druck der Metallschmelze auf. Zum Öffnen und Schließen der Abstichöffnung wird die Platte einfach seitlich verschoben oder gedreht. Sobald das Granulat dann ausgelaufen ist, folgt die Metallschmelze dem Weg durch den Abstich zum Beispiel in eine Pfanne.

In der Praxis hat sich gezeigt, daß es insbesondere am auslaufseitigen Ende des Abstiches oder anders ausgedrückt am auslaufseitigen (unteren) Ende des Endsteines des Abstichsystems in besonderem Maße durch die auslaufende Metallschmelze zu Erosionen kommt. Hierdurch ist die exakte Führung des Gießstrahls nicht mehr möglich, der Gießstrahl "flattert".

Schließlich bringen zunehmende Erosionen die Gefahr mit sich, daß das Granulat und/oder die Metallschmelze unbeabsichtigt schon vor dem Öffnen des Ausgusses austreten.

Diese Gefahr wird zusätzlich dadurch erhöht, daß das Bedienungspersonal zwischen den einzelnen Abstichen das ausflußseitige Ende des Abstiches "putzt" und dabei vor allen Dingen von anhaftenden Schlacketeilchen oder Ansätzen, die sich dort gebildet haben, reinigt, um für den nächsten Abstich wieder eine sichere Abdichtung der Bodenplatte zu gewährleisten. Auch hierbei wird jedoch zusätzliches Steinmaterial des Abstiches weggerissen und dieser Bereich damit zusätzlich aufgeweitet.

Dies alles hat zur Folge, daß teilweise nicht die gewünschten 100 oder 150 Chargen gegossen werden können, sondern der Abstich schon vorher ausgebessert oder erneuert werden muß.

Dabei müssen dann entweder der Endstein selbst oder sämtliche Formsteine des Abstiches ausgebrochen und erneuert werden, obwohl im Grunde genommen nur der auslaßseitige Endabschnitt reparaturbedürftig ist.

Aus der GB-A-549 212 ist eine Ausgußhülse bekannt, die durch eine zweite, mehrteilige Ausgußhülse nach unten (in Fließrichtung der Schmelze) verlängert wird. Die einzelnen Abschnitte der unteren Hülse sind jeweils in Metallrahmen konfektioniert und untereinander an den Rahmen verbunden.

Die Erfindung zielt nun darauf ab, eine Möglichkeit aufzuzeigen, wie die Haltbarkeit von Abstichsystemen der genannten Art erhöht werden kann. Dabei geht es insbesondere darum, die im wesentlichen noch brauchbaren Teile des Abstiches für weitere Chargen zu erhalten und/oder eine Reparaturmöglichkeit des Abstiches zu schaffen beziehungsweise eine Reparatur zu vereinfachen.

Die Merkmale des Anspruchs 1 beschreiben die gefundene Lösung.

Ein wesentliches Merkmal der Erfindung besteht danach zunächst in der Unterteilung des Endsteines in zwei Abschnitte. Diese Unterteilung wird dabei so vorgenommen, daß der untere Abschnitt den Bereich abdeckt, der in besonderem Maße durch die genannten Erosionen gefährdet ist. In der Regel wird dies nur ein kleiner, endseitiger Abschnitt sein.

Aus diesem Grunde soll nach einer vorteilhaften Ausführungsform der Erfindung der zylinderförmige Körper gegenüber dem oberen Abschnitt eine geringere Höhe und die Form einer runden Scheibe mit Durchflußöffnung aufweisen.

Das weitere wesentliche Merkmal der Erfindung besteht darin, daß dieser Untere Abschnitt lösbar (austauschbar) ist und zwar so, daß er nach unten (in Durchflußrichtung der Schmelze gesehen) abnehmbar ist, ohne daß der obere Abschnitt des Endsteines und die darüber angeordneten Formsteine ausgebrochen oder sonstwie demontiert werden müßten.

Auf diese Weise kann der überwiegende Teil des Abstiches unmittelbar für weitere Chargen genutzt werden und lediglich der letzte untere Endabschnitt wird repariert oder gegen einen neuen ausgetauscht. Hierdurch wird die Haltbarkeit des Abstichsystems insgesamt deutlich erhöht und vor allen Dingen der Bedarf an Feuerfestmaterial drastisch reduziert. Darüber hinaus wird der Reparaturaufwand und die Reparaturzeit gegenüber bekannten Reparaturverfahren stark vermindert, da nur der Austausch des von außen leicht zugänglichen untersten Endabschnittes notwending ist, der trotzdem mit dem oberen Abschnitt des Endsteins im einem gemeinsamen Stahlrahmen einliegt.

Dem Fachmann stehen verschiedene Möglichkeiten zur Verfügung, den unteren zylinderförmigen Körper austauschbar im Abstichsystem, aber dichtend gegenüber dem oberen Endsteinabschnitt anzuordnen.

Üblicherweise wird zumindest der Endstein umfangsseitig in einem entsprechenden Stahlgerüst gehalten, wie sich dies auch aus der EP-OS 171 658 ergibt.

Erfindungsgemäß einer der untere zylinder-förmige Körper (die Scheibe) an dem korrespondierenden unteren Ende des Stahlgerüstes zu befestigt

Dazu weist der zylinderförmige Körper umfangsseitig eine Metallmanschette auf, die entsprechende Rastmittel zur Befestigung am Stahlgerüst besitzt.

Diese Rastmittel können nach einer Ausführungsform aus einem Außengewinde bestehen, vorzugsweise einem aus der Metallmanschette ausgedrückten Kordelgewinde, über das der zylinderförmige Körper gegenüber einem korrespondierenden Innengewinde im Bereich des Stahlgerüstes lösbar festgelegt wird.

Der zylinderförmige Körper wird dann praktisch in das Stahlgerüst hineingeschraubt, bis seine obere Stirnfläche gegen die untere Stirnfläche des oberen Endstein-Abschnittes anstößt. Ebenso ist es möglich, den zylinderförmigen Körper mit Hilfe von Keilen zu befestigen, die zwischen Körper und Stahlrahmen von unten eingeschlagen werden.

Um etwaig vorhandene Toleranzen auszugleichen, kann zuvor auf die obere Stirnfläche des zylinderförmigen Abschnittes eine elastische Zwischenschicht aufgelegt werden, zum Beispiel eine feuerfeste keramische Fasermatte (die selbstverständlich ebenfalls eine mittige Durchgangsöffnung aufweist) und die dann zwischen unterem und oberem Endsteinabschnitt zusammengepreßt wird.

Soll der untere zylinderförmige Abschnitt ausgetauscht werden, wird er über das Gewinde einfach wieder herausgedreht und durch ein neues Bauteil ersetzt.

Sollte der darüber liegende Endstein-Abschnitt Erosionserscheinungen zeigen, so kann dieser jetzt zum Beispiel über eine bekannte Reparaturmasse ausgebessert werden, wobei die neue Endscheibe als Schablone dient.

Nach einer alternativen Ausführungsform sind an der äußeren Umfangsfläche der Metallmanschette mindestens zwei, vorzugsweise drei oder mehr radial abstehende Stifte befestigt. Bei dieser Ausführungsform weist der korrespondierende Abschnitt des Stahlgerüstes dann entsprechende Aufnahmeschlitze auf, die eine Öffnungsweite gleich oder geringfügig größer als der Durchmesser der Stifte besitzen und der zylinderförmige Körper wird dann mit seinen radial abstehenden Stiften in die Aufnahmeschlitze eingeführt und dort festgelegt.

Um eine sichere Arretierung zwischen den beiden Teilen des Endsteins zu gewährleisten, sind die Aufnahmeschlitze vorzugsweise so gestaltet, daß sie sich von der unteren Stirnfläche des Stahlgerüstes in einer kurvenförmigen Bahn nach oben erstrecken und dann in einen weitestgehend horizontalen Abschnitt übergehen. Es handelt sich dabei um einen bajonettartigen Verschluß.

Es ist offensichtlich, daß die Aufnahmeschlitze nach innen, also in Richtung auf den zylinderförmigen Körper, geöffnet sind, da sich nur so die Stifte einschieben lassen.

Diese Ausführungsform wird in dem nachstehend beschriebenen zeichnerisch dargestellten Beispiel noch näher erläutert.

Die Metallmanschette kann auf den keramischen Körper aufgeschrumpft werden, der keramische zylinderförmige Abschnitt kann aber auch in die Manschette eingeklebt beziehungsweise eingelegt werden, vorzugsweise unter Verwendung eines geeigneten Mörtels.

Nach einer Ausführungsform der Erfindung ist die Stahlmanschette um den zylinderförmigen Körper unterseitig herumgezogen und untergreift den Körper auf einer Teilfläche.

Hierdurch ist sichergestellt, daß das keramische Bauteil nicht nach unten herausfallen kann.

Bei dieser Ausführungsform steht der untere Teil der Manschette über die untere Stirnfläche des keramischen Körpers vor, so daß hier nach Verschließen der bodenseitigen Abdeckplatte des Abstichsystems ein zylinderförmiger Hohlraum entsteht.

Dieser Hohlraum kann dadurch ausgefüllt werden, daß auf der Abdeckplatte zum Beispiel eine in ihren Abmessungen dem Hohlraum entsprechende feuerfeste keramische Matte angeordnet wird, die auch ein Ausrieseln des Granulates (wie oben beschrieben) verhindert.

Ebenso kann der zylinderförmige Körper aber auch auf seinem von der Metallmanschette nicht abgedeckten unteren Teil nach unten verlängert werden, so daß dann die untere Stirnfläche des unteren Endstein-Abschnittes mit der unteren Stirnfläche der Manschette fluchtet.

Unterer und oberer Endstein-Abschnitt können aus denselben Materialien bestehen.

Vorzugsweise wird aber der besonders erosionsgefährdete untere Abschnitt aus einem Material hergestellt, das gegenüber dem Material des oberen Abschnittes eine höhere Stabilität gegen Erosionen aufweist.

Das keramische Material kann dabei beispielsweise sein:
- ein kohlenstoffhaltiges Material mit Al₂O₃ beziehungsweise MgO beziehungsweise ZrO₂ mit Kohlenstoffbeziehungsweise keramischer Bindung
- das vorstehend genannte Material, mit anschließender Pechimprägnierung
- Siliziumkarbid (SiC), keramisch oder selbstgebunden beziehungsweise nitridgebunden.

Um die Haltbarkeit weiter zu erhöhen, kann die untere Scheibe ein isostatisch gepreßtes Teil sein.

Da die Scheibe in Bezug auf den gesamten Abstich nur einen verschwindend kleinen Teil ausmacht, fallen die aufgrund der besseren Qualität höheren Herstellungskosten dabei praktisch nicht ins Gewicht. Im Gegenteil ergibt sich auch hieraus durch die höheren Standzeiten ein zusätzlicher Kostenvorteil.

Schließlich ermöglicht die erfindungsgemäße Gestaltung eines Endsteines in besonders vorteilhafter Weise auch eine gleichzeitige Inertgasspülung.

So können in dem keramischen unteren Abschnitt entsprechende im wesentlichen radial verlaufende Durchgangskanäle angeordnet sein, die außenseitig über einen gemeinsamen Ringkanal miteinander verbunden sind, der einen Anschlußbereich aufweist, über den eine InertgasLeitung angeschlossen wird.

Bei dieser Ausführungsform wird dann im Stahlgerüst eine korrespondierende Öffnung für die Gaszuführleitung vorgesehen und der Gasanschluß im zylinderförmigen Körper so angeordnet, daß er nach Festlegung des unteren Abschnittes am oberen Abschnitt des Endsteines direkt vor der Öffnung im Stahlgerüst liegt und die Gasleitung so unmittelbar angeschlossen werden kann.

Nach einer vorteilhaften Ausführungsform der Erfindung verlaufen die Gaszuführkanäle nicht exakt radial, sondern zwischen einer radialen und tangentialen Zuordnung zur inneren Umfangsfläche der Durchgangsöffnung, wodurch sich eine Zirkulationsströmung des Inertgases, zum Beispiel Argon, einstellen läßt. Bevorzugt ist die Anordnung des Kanäle im Bereich der oberen Stirnfläche des unteren Abschnitts.

Auch diese Ausführungsform wird anhand des nachstehenden Beispieles noch näher erläutert.

### Dabei zeigen

Figur 1 einen Vetikalschnitt durch einen erfindungsgemäßen, zweigeteilten Endstein und im unteren Teil eine Teilansicht eines Horizontalschnittes entlang der Linie A - A,
Figur 2 eine entsprechende Darstellung gemäß Figur 1 mit einer alternativen Ausführungsform des unteren Endstein-Abschnittes,
Figur 3 ebenfalls eine entsprechende Darstellung wie Figur 1 mit einer dritten Ausführungsform des unteren Abschnittes des Endsteins, wobei eine Möglichkeit zur Inertgasspülung vorgesehen ist.

In den Figuren sind gleiche Bauteile mit gleichen Bezugszeichen dargestellt.

Bei der in Figur 1 wiedergegebenen Ausführungsform ist der untere Abschnitt des Endsteines 10 eines Abstichsystems dargestellt. Der Endstein 10 besteht aus einem oberen Abschnitt 12 und einem unteren Abschnitt 14. Der Endstein 10 sitzt in einem Stahlrahmen 16 ein.

Der obere Abschnitt 12 des Endsteins 10 weist im wesentlichen eine Zylinderform auf und ist in seinem unteren Teil bei 18 konisch etwas verjüngt ausgebildet und liegt dort auf einer korrespondierenden, schräg verlaufenden Stufe 20 des Stahlrahmens 16 auf. Der obere Abschnitt 12 besitzt eine mittige, zylinderförmige Durchgangsöffnung 22.

An die nach innen schräg verlaufende Stufe 20 schließt sich ein zylinderförmiger Teil 24 des Stahlrahmens 16 an. In diesem zylinderförmigen Teil 24 liegt der untere Abschnitt 14 des Endsteins 10 ein.

Der untere Abschnitt 14 weist ebenfalls die Form eines zylinderförmigen Abschnittes mit einer zur Durchgangsöffnung 22 korrespondierenden Durchgangsöffnung 26 auf und besteht aus einem feuerfesten keramischen Körper 14a, der über einen feuerfesten Mörtel in einer Metallmanschette 28 einliegt, die den keramischen Körper 14a umfangsseitig und unterseitig im Randbereich einfaßt.

Zur Ausbildung einer fluchtenden unteren Stirnfläche ist der keramische Körper 14a in dem von der Metallmanschette 28 nicht abgedeckten Bereich nach unten verlängert ausgebildet (14b).

Die Metallmanschette 28 weist umfangsseitig drei, im Winkel von jeweils 120 Grad zueinander angeordnete Metallstifte 30 auf, die an der Metallmanschette 28 angeschweißt sind.

Die Stifte 30 liegen in korrespondierenden Aufnahmeschlitzen 32 ein, die an der Innenseite im Stahlrahmen 16 ausgebildet sind.

Wie sich insbesondere der gestrichelten Darstellung im oberen Teil von Figur 1 entnehmen läßt, verlaufen die Aufnahmeschlitze 32 zunächst von der unteren Stirnfläche 34 axial nach oben (36a), gehen dann in einen gekrümmten Abschnitt 36b über und enden schließlich in einem parallel zur unteren Stirnfläche 34 angeordneten Endabschnitt 36c.

Bei der Montage des unteren Abschnittes 14 wird dieser also mit den Stiften 30 entlang der Aufnahmeschlitze in einer drehenden Bewegung in Richtung auf den oberen Abschnitt 12 geführt, bis die Stifte 30 gegen die hintere Stirnfläche der Aufnahmeschlitze 32 anschlagen. Die Montage kann mittels eines Werkzeugs erfolgen, wobei entsprechende Verankerungslöcher in der unteren Stirnfläche der Metallmanschette vorgesehen werden können.

Die Dimensionierung des unteren Abschnittes 14, der Stifte 30 beziehungsweise der Aufnahmeschlitze 32 ist so gewählt, daß der untere Abschnitt 14 in dem Moment, wo die Stifte 30 gegen das hintere Ende der Aufnahmeschlitze 32 anstoßen oder kurz davor stehen, unmittelbar und dichtend gegenüber dem oberen Abschnitt 12 des Endsteins 10 anliegt.

Um gewisse herstellungstechnisch bedingte Toleranzen ausgleichen zu können, kann zwischen unterem Abschnitt 14 und oberem Abschnitt 12 noch eine dünne elastische Zwischenschicht angeordnet werden, zum Beispiel ein feuerfestes keramisches Faservlies.

Ist es nun im Verlaufe verschiedener Chargen am unteren Rand des Abschnittes 14 bei 38 zu einer Erosion des feuerfesten Materials gekommen kann ohne weiteres von außen der untere Abschnitt 14 auf umgekehrtem Wege wie bei der Montage wieder herausgedreht und durch einen neuen Abschnitt 14 ersetzt werden.

Das Abstichsystem steht danach unmittelbar wieder für weitere Abgüsse zur Verfügung.

Das Ausführungsbeispiel nach Figur 2 entspricht mit einer Ausnahme dem gemäß Figur 1. Der Unterschied besteht darin, daß der untere Abschnitt 14 als Scheibe konstanter Höhe ausgebildet ist, so daß zwischen der unteren Stirnfläche 40 des zylinderförmigen Körpers 14 und der unteren Stirnfläche 42 der Metallmanschette 28 ein zylinderförmiger Hohlraum 44 ausgebildet wird.

Um nach dem eingangs beschriebenen Einfüllen eines Granulates in die Durchgangsöffnungen 22, 26 ein Auslaufen dieses Granulates, das zum Beispiel aus Olivin bestehen kann, zu verhindern, wird bei dieser Ausführungsform vorzugsweise auf den (nicht dargestellten) unteren Metalldeckel des Abstichsystems eine elastische feuerfeste keramische Fasermatte aufgebracht, die in ihren Abmessungen dem Hohlraum 44 entspricht und diesen entsprechend ausfüllt, solange der Metalldeckel in der Verschlußposition ist.

Die Ausführungsform nach Figur 3 schließlich entspricht der nach Figur 2 mit einer weiteren Ausnahme. Von der oberen Stirnfläche 46 des zylinderförmigen Abschnittes 14 erstrecken sich hier mehrere Kanäle 48 in das Feuerfestmaterial hinein und diese Kanäle haben eine Ausrichtung, die zwischen einer radialen und einer tangentialen Position mit Bezug auf die Innenwand 50 der Durchgangsöffnung 26 liegt, wie der untere Teil von Figur 3 ohne weiteres erkennen läßt.

Die Kanäle 48 münden mit ihrem inneren Ende in die Durchgangsöffnung 26 und mit ihrem äußeren Ende in einen umfangsseitigen Ringkanal 52, der bei 54 einen Anschlußstutzen 56 aufweist, der sich durch die Metallmanschette 28 erstreckt und sich in einer Stelle befindet, die nach Festlegung des unteren Abschnittes 14 gegenüber dem oberen Abschnitt 12 des Endsteines 10 unmittelbar gegenüber einer radialen Durchbrechung 58 im Stahlrahmen 16 liegt, so daß an dieser Stelle eine Gaszuführleitung 60 durch die Öffnung 58 durchgeführt und auf den Anschlußstutzen 56 aufgesetzt werden kann. Über die Gaszuführleitung 60 wird beim späteren Betrieb, das heißt in dem Moment, wo die Metallschmelze ausfließt, ein Inertgas, wie Argon eingespült, das dann über den Ringkanal 52 und die Kanäle 48 in die Durchgangsöffnung 26 eingedüst wird zum Zwecke der Vermeidung einer Aufoxidation der Metallschmelze.

Im Bereich der Durchgangsöffnung 26 kann ein zusätzlicher Ringkanal zum Eindüsen des Inertgases vorgesehen werden.

## Patentansprüche

1. Feuerfester keramischer Endstein (10) zur Verwendung als auslaufseitiger Endabschnitt eines Abstichsystems, insbesondere an Stahl-Konvertern oder -Elektroöfen, das aus mehreren, hintereinander angeordneten, feuerfesten keramischen Formsteinen gebildet wird, die mit dem Endstein (10) eine Durchgangsöffnung für die Stahlschmelze umschließen, mit folgenden Merkmalen:
a) senkrecht zur Durchflußrichtung der Stahlschmelze ist der Endstein (10) zweigeteilt in einen unteren Abschnitt (14) und einen oberen Abschnitt (12) ausgebildet,
b) der in Durchflußrichtung der Schmelze untere Abschnitt (14) des Endsteins (10) ist als zylinderförmiger Körper gestaltet,
c) der zylinderförmige Körper (14) des unteren Abschnitts weist umfangsseitig eine Metallmanschette (28 auf und ist
d) dichtend, aber lösbar gegenüber dem darüber angeordneten oberen Abschnitt (12) des Endsteins (10) durch Befestigung der Metallmanschette (28) am unteren Ende eines zumindest die Abschnitte (12,14) gemeinsam aufnehmenden Stahlrahmens (16) festlegbar.

2. Endstein nach Anspruch 1,
**dadurch gekennzeichnet,**
daß der zylinderförmige Körper (14) gegenüber dem oberen Abschnitt (12) eine geringere Höhe und die Form einer runden Scheibe aufweist.

3. Endstein nach Anspruch 1 oder 2, dadurch gekennzeichnet, daß die Metallmanschette (28) um den zylinderförmigen Körper (14) unterseitig herumgezogen ist und diesen auf einer Teilfläche untergreift.

4. Endstein nach Anspruch 3, dadurch gekennzeichnet, daß der Zylinderförmige Körper (14) auf seinem von der Metallmanschette (28) nicht abgedeckten unteren Bereich nach unten verlängert ist (14b), unter Ausbildung einer gemeinsamen unteren Stirnfläche mit der Unterseite des zugehörigen Randabschnittes der Metallmanschette (28).

5. Endstein nach einem der Ansprüche 1 bis 4, dadurch gekennzeichnet, daß die Metallmanschette auf den zylinderförmigen Körper aufgeschrumpft ist.

6. Endstein nach einem der Ansprüche 1 bis 5, dadurch gekennzeichnet, daß die Metallmanschette ein Außengewinde, vorzugsweise ein aus der Metallmanschette ausgedrücktes Kordelgewinde aufweist, über das der zylinderförmige Körper gegenüber einem korrespondierenden Innengewinde im Bereich eines den Endstein insgesamt aufnehmenden Stahlrahmens lösbar festlegbar ist.

7. Endstein nach einem der Ansprüche 1 bis 5, dadurch gekennzeichnet, daß an der äußeren Umfangsfläche der Metallmanschette (28) mindestens zwei, vorzugsweise drei oder mehr radial abstehende Stifte (30) befestigt sind, zur lösbaren Festlegung des zylinderförmigen Körpers (14) in korrespondierenden Aufnahmeschlitzen (32) in einem den Endstein (10) insgesamt aufnehmenden Stahlrahmen (16).

8. Endstein nach einem der Ansprüche 1 bis 7, dadurch gekennzeichnet, daß der zylinderförmige Körper (14) aus einem Material besteht, das gegenüber dem Material des oberen Abschnittes (12) des Endsteins (10) eine höhere Stabilität gegenüber Erosion aufweist.

9. Endstein nach Anspruch 8, dadurch gekennzeichnet, daß der zylinderförmige Körper (14) aus einem kohlenstoffhaltigen keramischen Material auf Basis Al₂O₃, MgO oder ZrO₂ mit Kohlenstoff- oder keramischer Bindung oder Siliziumkarbid, keramisch- oder selbstgebundenen oder einem nitridgebundenen keramischen Material besteht.

10. Endstein nach einem der Ansprüche 8 bis 9, dadurch gekennzeichnet, daß der aus einem feuerfesten keramischen Material bestehende Teil der zylinderförmige Körpers (14) ein isostatisch gepreßtes Teil ist.

11. Endstein nach einem der Ansprüche 1 bis 10, dadurch gekennzeichnet, daß der zylinderförmige Körper (14) einen oder mehrere Kanäle (48, 52) aufweist, die untereinander verbunden sind und von denen mindestens einer in die Durchgangsöffnung (26) des zylinderförmigen Körpers (14) mündet und zumindest einer zur Umfangsfläche des zylinderförmigen Körpers (14) hin geöffnet ist zum Anschluß einer Gaszuführleitung (60).

12. Endstein nach Anspruch 11, dadurch gekennzeichnet, daß die Kanäle (48, 52) im Bereich der oberen Stirnfläche (46) des zylinderförmigen Körpers (14) verlaufen.

13. Endstein nach Anspruch 11 oder 12, dadurch gekennzeichnet, daß die Kanäle (48) eine Ausrichtung aufweisen, die zwischen einer radialen und einer tangentialen Zuordnung zur Innenfläche (50) der Durchgangsöffnung (26) liegt.

## Claims

1. Fireproof ceramic terminal brick for use as a terminal section at the outlet part of a tapping system in particularly in steel converters or electric furnaces composed of several refractory ceramic formed bricks arranged in a row, enclosing together with the terminal brick (10), a passage opening for the steel smelt, including the following features
a) the terminal brick (10) is constructed in two separate pieces, one lower section (14) and one upper section (12), vertical to the direction of flow of the steel smelt
b) the lower section (14), in the direction of flow of the smelt, is formed as a cylindrical body
c) the cylindrical body (14) of the lower section has a metal collar (25) around its periphery and being
d) pressed firmly, but detachably against the upper section (12) of the terminal brick (10), arranged above it, by linkage of the metal collar (28) at the lower part of a steel frame (16) which surrounds at least all of the sections (12,14).

2. Terminal brick according to Claim 1, characterized in that the clindrical body (14) has a lower height than the upper section (12) and is disk-shaped.

3. Terminal brick according to Claim 1 or 2, characterized in that the metal collar (28) is drawn around the cylindrical body (14) on the bottom at least partially.

4. Terminal brick according to Claim 3, characterized in that the cylindrical body (14) is extended downwards (14b) on its lower area not covered by the metal collar (28), forming a common lower surface with the bottom of the corresponding edge section of the metal collar (28).

5. Terminal brick according to one of Claims 1 to 4 characterized in that the metal collar is shrink fitted to the cylindrical body.

6. Terminal brick according to one of Claims 1 to 5 characterized in that the metal collar has outside threads, preferably milled threads pressed out of the metal collar, by means of which the cylindrical body can be fastened detachably to a corresponding inside threads in the area of a steel structure surrounding the entire terminal brick.

7. Terminal brick according to one of Claims 1 to 5, characterized in that at least two radially extending pins (30), preferably three or more, are attached to the outer edge of the metal collar (28), for detachable connection of the cylindrical body (14) in corresponding take-up slits (32) in a steel structure (16) surrounding the entire terminal brick (10).

8. Terminal brick according to one of Claims 1 to 7, characterized in that the cylindrical body (14) consists of a material that has a greater resistance to erosion than the material of the upper section (12) of the terminal brick (10).

9. Terminal brick according to Claim 8, characterized in that the cylindrical body (14) consists of a carbon-containing ceramic material with a base of Al₂O₃ or MgO or ZrO₂ with carbon or ceramic bonding or silicium carbide, ceramically or self-bound or nitride bound ceramic material.

10. Terminal brick according to Claim 8 or 9, characterized in that the part of the cylindrical body (14) consisting of a fireproof ceramic material is an isostatically pressed part.

11. Terminal brick according to one of Claims 1 to 10 characterized in that the cylindrical body (14) has one or more canals (48, 52) that are connected together and of which at least one opens out into the passage opening (26) of the cylindrical body (14) and at least one is opened to the outer edge of the cylindrical body (14) for connecting a gas supply line (60).

12. Terminal brick according to Claim 11, characterized in that the canals (48, 52) run in the area of the upper surface (46) of the cylindrical body (14).

13. Terminal brick according to Claim 11 or 12, characterized in that the canals (48) have an alignment that is between a radial and a tangential arrangement in relation to the inner surface (50) of the passage opening (26).

## Revendications

1. Brique d'extrémité (10) céramique réfractaire, pour l'utilisation comme section d'extrémité, côté évacuation, d'un système de percée, en particulier sur des convertisseurs ou des fours électriques à acier, formée de plusieurs briques céramiques réfractaires disposées les unes derrière les autres, entourant, à l'aide de la brique d'extrémité (10); une ouverture de passage pour l'acier en fusion, présentant les caractéristiques suivantes :
a) la brique d'extrémité (10) est divisée en deux, en une section inférieure (14) et une section supérieure (12), perpendiculaire à la direction du courant d'acier en fusion,
b) la section inférieure (14) de la brique d'extrémité (10), suivant le sens d'écoulement du produit en fusion, est réalisé sous forme d'un corps cylindrique,
c) le corps cylindrique (14) de la section inférieure présente, côté périphérie, une manchette métallique (28) et
d) est susceptible d'être fixé de façon étanche, mais amovible, par rapport à la section supérieure (12), disposée au-dessus, de la brique d'extrémité (10), par fixation de la manchette métallique (28) sur l'extrémité inférieure d'un cadre en acier (16) commun, supportant au moins les sections (12,14).

2. Brique d'extrémité selon la revendication 1, caractérisée en ce que le corps cylindrique (14) présente, par rapport à la section supérieure (12), une moindre hauteur et la forme d'un disque rond.

3. Brique d'extrémité selon la revendication 1 ou 2, caractérisée en ce que la manchette métallique (28) est étirée en face inférieure, autour du corps cylindrique (14), et le coiffe par le dessous, sur une surface partielle.

4. Brique d'extrémité selon la revendication 3, caractérisée en ce que, sur sa zone inférieure, non recouverte par la manchette métallique (28), le corps cylindrique (14) est prolongé, vers le bas (14b), en formant une surface frontale commune avec la face inférieure de la section de bordure associée de la manchette métallique (28).

5. Brique d'extrémité selon l'une des revendications 1 à 4, caractérisée en ce que la manchette métallique est frettée sur le corps cylindrique.

6. Brique d'extrémité selon l'une des revendications 1 à 5, caractérisée en ce que la manchette métallique présente un filetage extérieur, de préférence un filetage moleté obtenu par formage sous pression, à partir de la manchette métallique, sur lequel le corps cylindrique est susceptible d'être fixé de façon amovible, par rapport à un taraudage correspondant, dans la zone d'un cadre en acier, recevant l'ensemble de la brique d'extrémité.

7. Brique d'extrémité selon l'une des revendications 1 à 5, caractérisée en ce que, sur la surface périphérique extérieure de la manchette métallique (28), sont fixées au moins deux tiges (30), de préférence trois ou plus, faisant saillie radialement, en vue d'assurer une fixation amovible du corps cylindrique (14) dans des fentes de réception (32) correspondantes, dans un cadre en acier recevant l'ensemble de la brique d'extrémité (10).

8. Brique d'extrémité selon l'une des revendications 1 à 7, caractérisée en ce que le corps cylindrique (14) est composé d'un matériau qui présente une stabilité à l'érosion supérieure à celle du matériau de la section supérieure (12) de la brique d'extrémité (10).

9. Brique d'extrémité selon la revendication 8, caractérisée en ce que le corps cylindrique (14) est composé d'un matériau céramique contenant du carbone, à base de Al₂O₃, MgO ou ZrO₂, avec une liaison carbone ou céramique ou avec une liaison carbure de silicium, céramique ou une auto-liaison, ou d'un matériau céramique à liaison nitrure.

10. Brique d'extrémité selon l'une des revendications 8 ou 9, caractérisée en ce que la partie composée d'un matériau céramique réfractaire du corps cylindrique (14) est une partie ayant été soumise à une pression isostatique.

11. Brique d'extrémité selon l'une des revendications 1 à 10, caractérisée en ce que le corps cylindrique (14) présente un ou plusieurs canaux (48,52), reliés entre eux et dont au moins l'un débouche dans l'ouverture de passage (26) du corps cylindrique (14) et au moins l'un est ouvert vers la surface périphérique du corps cylindrique (14), en vue du raccordement d'une conduite d'amenée de gaz (60).

12. Brique d'extrémité selon la revendication 12, caractérisée en ce que les canaux (48,52) s'étendent dans la zone de la surface frontale supérieure (46) du corps cylindrique (14).

13. Brique d'extrémité selon la revendication 11 ou 12, caractérisée en ce que les canaux (48) présentent une orientation située entre une association radiale et une association tangentielle par rapport à la surface intérieure (50) de l'ouverture de passage (26).
